# EUROPÄISCHE PATENTSCHRIFT

(11) **EP 2 428 674 B1**
(45) Veröffentlichungstag und Bekanntmachung des Hinweises auf die Patenterteilung: **24.06.2020**
(21) Anmeldenummer: 11178038.3
(22) Anmeldetag: 19.08.2011
(51) Int. Cl.: F02N 15/02, F02N 15/04, F02N 15/06

(54) **Freilaufeinrichtung in einer Startvorrichtung für Brennkraftmaschinen**
Freewheel device in a start device for combustion engines
Dispositif de roue libre dans un dispositif de démarrage pour moteurs à combustion interne

(30) Priorität: 09.09.2010 DE 102010040531
(43) Veröffentlichungstag der Anmeldung: 14.03.2012
(73) Patentinhaber: SEG Automotive Germany GmbH, 70499 Stuttgart (DE)
(72) Erfinder: Kaske, Stephan, 71735 Eberdingen (DE); Stahl, Michael, 70499 Stuttgart (DE)
(74) Vertreter: Steinbauer, Florian

(56) Entgegenhaltungen:
- DE-A1-102010 028 415
- US-A- 5 088 338
- US-A- 5 740 694
- US-A1- 2004 180 746
- US-A1- 2009 205 464

## Beschreibung

Die Erfindung bezieht sich auf eine Freilaufeinrichtung in einer Startvorrichtung für Brennkraftmaschinen nach dem Oberbegriff des Anspruches 1.

### Stand der Technik

In der DE 196 16 666 A1 wird eine Freilaufeinrichtung für Startvorrichtungen beschrieben, die als ortsfester Freilauf ausgebildet ist und während der Freilauffunktion nicht axial verschoben wird. Die Freilaufeinrichtung ist zwischen einer Ankerwelle und einer Abtriebswelle angeordnet, die Träger eines Einspurritzels ist, das zum Starten der Brennkraftmaschine in Eingriff mit einem Zahnkranz der Brennkraftmaschine gebracht wird. Die Bewegungsübertragung zwischen der Ankerwelle und der Abtriebswelle erfolgt über ein Planetengetriebe, das ein fest mit der Ankerwelle verbundenes Sonnenrad umfasst, welches mit Planetenrädern kämmt, die auf einem Planetenträger gelagert sind, welcher Bestandteil eines Mitnehmers der Freilaufeinrichtung ist. Ein weiterer Abschnitt des Mitnehmers ist über Klemmwalzen mit einer Nabe der Abtriebswelle verbunden, wobei die Klemmwalzen zur Übertragung der Drehbewegung zwischen Anker- und Abtriebswelle in keilförmig gestalteten Aufnahmetaschen eines Mitnehmerabschnitts aufgenommen und für die Freilauffunktion aus den Aufnahmetaschen herausgeschoben sind.

Die Lagerung der Planetenräder auf dem Mitnehmer erfolgt über Achsbolzen, die über Bohrungen im Mitnehmer aufgenommen sind. Die Achsbolzen werden in die Bohrungen eingepresst, was eine genaue Form der Bohrung und eine enge Durchmessertoleranz erfordert. Der Mitnehmer muss eine ausreichend hohe Festigkeit für die Aufnahme der Achsbolzen bzw. die im Betrieb auftretenden Kräfte und Momente aufweisen.

Die US 2004/180746 A1 offenbart eine Startvorrichtung für eine Brennkraftmaschine, die mit einer Freilaufeinrichtung versehen ist, welche eine Mitnehmerscheibe sowie ein Planetengetriebe mit einem Getriebeträger aufweist, der Träger von Planetenrädern ist. Der Getriebeträger ist über eine Federeinrichtung mit einer Friktionsplatte und einem Federelement an der Mitnehmerscheibe abgestützt. Damit sollen axiale Impulse abgemildert werden, die bei einem Rückstoß von der Mitnehmerscheibe ausgehen.

Eine weitere Freilaufeinrichtung einer Startvorrichtung ist aus US 5 088 338 A und DE 10/2010/028415 A1, bzw. EP 2 564 053 A2, bekannt.

### Offenbarung der Erfindung

Der Erfindung liegt die Aufgabe zu Grunde, eine Freilaufeinrichtung in einer Startvorrichtung mit einfachen konstruktiven Maßnahmen stabil auszubilden.

Diese Aufgabe wird erfindungsgemäß mit den Merkmalen des Anspruches 1 gelöst. Die Unteransprüche geben zweckmäßige Weiterbildungen an.

Die erfindungsgemäße Freilaufeinrichtung wird in Startvorrichtungen für Brennkraftmaschinen eingesetzt, über die die Brennkraftmaschine in einem Fahrzeug gestartet wird. Die Startvorrichtung weist hierfür einen elektrischen Antriebsmotor auf, der eine Ankerwelle antreibt, welche über ein Getriebe mit einer Abtriebswelle verbunden ist, auf der ein Starterritzel aufsitzt. Das Starterritzel wird zum Starten in Eingriff mit einem Zahnkranz an der Brennkraftmaschine gebracht.

Ein Abschnitt des Mitnehmers bildet einen Getriebeträger des Getriebes zwischen der Ankerwelle und der Abtriebswelle. Erfindungsgemäß ist vorgesehen, dass eine mit der Abtriebswelle verbundene Mitnehmerscheibe und der Getriebeträger, welche beide Bestandteil des Mitnehmers sind, separate Bauteile bilden, die momentenübertragend gekoppelt sind. Der Mitnehmer umfasst somit zumindest zwei separate, unabhängig voneinander ausgebildete Bauteile, die in einer geeigneten Weise miteinander verbunden sind, um die Drehbewegung, welche von der Ankerwelle ausgeht, über das Getriebe und die beiden unmittelbar axial aneinander liegenden Bauteile des Mitnehmers auf die Abtriebswelle zu übertragen. Die Ausführung als unabhängig voneinander ausgeführte Bauteile hat den Vorteil, dass jedes Bauteil, also sowohl der Getriebeträger als auch die Mitnehmerscheibe, in bestmöglicher Weise an den jeweiligen Einsatzzweck angepasst werden können, und zwar sowohl im Hinblick auf die konstruktive Gestalt als auch die Materialwahl. Über die momentenübertragende Kopplung ist sichergestellt, dass die Drehbewegung auf die Abtriebswelle und das Starterritzel übertragen wird.

Gemäß bevorzugter Ausführung bestehen der Getriebeträger und die Mitnehmerscheibe aus unterschiedlichen Materialien, um zum einen den Erfordernissen nach ausreichender Festigkeit Rechnung zu tragen und zum andern eine kostengünstige Herstellung und ggf. auch Montage zu ermöglichen. Die Festigkeit jedes Bauteils kann, ebenso wie die Geometrie, an das jeweilige Erfordernis angepasst werden. So ist es beispielsweise vorteilhaft, die Mitnehmerscheibe aus einem hochfesten Material zu fertigen, beispielsweise aus einem Sinterstahl oder aus einem Metall, insbesondere einem Stahl, welcher ggf. im Strangpressverfahren bearbeitet werden kann. Dadurch ist gewährleistet, dass die Mitnehmerscheibe, welche sich üblicherweise über Walzen oder Rollen radial an einem Abschnitt der Abtriebswelle abstützt und ein Moment auf die Abtriebswelle überträgt, mit keilförmigen Ausnehmungen bzw. Keilbahnen ausreichender Festigkeit versehen werden kann, in denen die Rollen bzw. Walzen verstellbar aufgenommen sind.

Der Getriebeträger kann dagegen aus einem weniger hochfesten Material bestehen, für das Sintermaterial, Kunststoff oder ggf. auch Metall in Frage kommt.

Ein weiterer Vorteil der zweigeteilten Ausführung des Mitnehmers liegt darin, dass die Mitnehmerscheibe sowohl für rechts laufende als auch für links laufende Freiläufe ohne Änderung der Geometrie eingesetzt werden kann. Durch eine um 180° verkehrte Einbaulage kann die Freilaufrichtung umgekehrt werden.

Gemäß einer weiteren zweckmäßigen Ausführung ist vorgesehen, dass der Getriebeträger und die Mitnehmerscheibe drehfest miteinander verbunden sind. Grundsätzlich genügt aber auch eine Kopplung zwischen diesen Bauteilen mit Spiel bzw. einer Torsionsfedermöglichkeit, um das Moment, welches für den Antrieb des Starterritzels erforderlich ist, zu übertragen. Die Verbindung zwischen Getriebeträger und Mitnehmerscheibe erfolgt beispielsweise durch Pressung oder Verzahnung.

Gemäß einer weiteren vorteilhaften Ausführung ist das Getriebe als ein Planetengetriebe ausgebildet, welches ein Sonnenrad umfasst, das drehfest mit der Ankerwelle verbunden ist, sowie Planetenräder auf einem Planetenträger, wobei die Planetenräder mit dem Sonnenrad kämmen. Der Planetenträger wird von dem Getriebeträger des Mitnehmers gebildet. Die Planetenräder sind über Achsbolzen in Bohrungen im Planetenträger aufgenommen. Die Bohrungen können den Planetenträger vollständig durchdringen, wobei der Planetenträger vorzugsweise eine ausreichende Dicke aufweist, um zum einen eine sichere Lagerung der Planetenräder über die Achsbolzen zu gewährleisten und zum andern eine ausreichende Festigkeit zur Aufnahme der entstehenden Kräfte und Momente sicherzustellen. Die Achsbolzen können in die Bohrungen eingepresst werden, was für eine sicher Verbindung von Achsbolzen und Planetenträger eine enge Durchmessertoleranz erfordert. Bei einer Fertigung des Planetenträgers aus Kunststoff, Sinterstahl oder einem geeigneten Metall kann das Einpressen der Achsbolzen in die Bohrungen ohne die Gefahr eines Verziehens des Planetenträgers durchgeführt werden. Die Ausführung als durchgehende Bohrung erlaubt außerdem ein einfacheres Einführen der Achsbolzen.

Weitere Vorteile und zweckmäßige Ausführungen sind den weiteren Ansprüchen, der Figurenbeschreibung und den Zeichnungen zu entnehmen. Es zeigen:
- Fig. 1: eine Freilaufeinrichtung in einer Startvorrichtung für Brennkraftmaschinen in Seitenansicht,
- Fig. 2: die Freilaufeinrichtung in stirnseitiger Ansicht.

In den Figuren sind gleiche Bauteile mit gleichen Bezugszeichen versehen.

In Fig. 1 ist eine Startvorrichtung 1 zum Starten einer Brennkraftmaschine dargestellt. Die Startvorrichtung 1 umfasst eine Ankerwelle 3, welche von einem nicht dargestellten Elektromotor angetrieben wird, und eine Abtriebswelle 4, welche Träger eines Starterritzels 5 ist, das zwischen einer axial zurückgezogenen Position und einer axial vorgerückten Position verstellbar ist, in der das Starterritzel mit einem Zahnkranz einer Brennkraftmaschine in Eingriff steht. Zwischen der Ankerwelle 3 und der Abtriebswelle 4 befindet sich eine Freilaufeinrichtung 2, die sicherstellt, dass nur eine Bewegungsübertragung von der Startvorrichtung 1 auf den Startkranz der Brennkraftmaschine erfolgt, nicht jedoch in Gegenrichtung. Hiermit wird gewährleistet, dass beim Anspringen der Brennkraftmaschine und dem Beschleunigen auf eine höhere Drehzahl als das Starterritzel eine unzulässig hohe Beschleunigung vom Starterkranz auf das Starterritzel verhindert wird.

Die Freilaufeinrichtung 2 ist über ein Planetengetriebe 6 mit der Ankerwelle 3 verbunden. Das Planetengetriebe 6 umfasst ein Sonnenrad 7, welches auf der Ankerwelle 3 drehfest aufsitzt, sowie mitnehmerseitig mehrere Planetenräder 8, die an Achsbolzen 9 an einem Planetenträger 11 des Mitnehmers 10 gelagert sind und in Eingriff mit dem Sonnenrad 7 stehen.

Der Mitnehmer 10 umfasst zusätzlich zum Plantetenträger 11 auch eine Mitnehmerscheibe 12, über die die Bewegungs- bzw. Momentenübertragung auf die Abtriebswelle 4 erfolgt. Hierzu weist die Mitnehmerscheibe 12, wie Fig. 1 in Verbindung mit Fig. 2 zu entnehmen, eine keilförmige Aufnahmetasche zur Aufnahme einer Walze oder Rolle 14 auf, welche an der Mantelfläche einer Nabe 15 anliegt, die einteilig mit der Abtriebswelle 4 ausgeführt ist. Die Walze bzw. Rolle 14 wird über ein Federelement 16 in die keilförmige Aufnahmetasche in der Mitnehmerscheibe 12 gedrückt.

Beim Einspurvorgang wird der Mitnehmer 10 über die Ankerwelle 3 und das Plantetengetriebe 6 in Drehbewegung versetzt, die über die Rollen 14, von denen über den Umfang verteilt mehrere in Aufnahmetaschen vorhanden sind, auf die Nabe 15 zum Antrieb der Abtriebswelle 4 übertragen wird. Sobald die Brennkraftmaschine gestartet ist und der Starterkranz an der Brennkraftmaschine eine höhere Drehzahl als das Starterritzel 5 aufweist, werden die Rollen 14 aus den Aufnahmetaschen herausbewegt, wodurch der Kraftübertragungsweg unterbrochen ist.

Der Planetenträger 11 und die Mitnehmerscheibe 12 des Mitnehmers 10 sind als zwei separate Bauteile ausgeführt, die unmittelbar stirnseitig aneinander liegen. Planetenträger 11 und Mitnehmerscheibe 12 sind insbesondere drehfest miteinander gekoppelt, beispielsweise durch Pressung oder Verzahnung. Die Mitnehmerscheibe 12 besteht zweckmäßigerweise aus einem hochfesten Material wie beispielsweise Sinterstahl oder einem sonstigen Stahl. Der Planetenträger 11, in den die Bohrungen zur Aufnahme der Achsbolzen 9 eingebracht sind, besteht dagegen aus einem weicheren Material wie z.B. Sintermaterial, Kunststoff oder einem Metall, das das Einpressen der Achsbolzen 9 mit geringer Toleranz erlaubt. Die Bohrungen zur Aufnahme der Achsbolzen 9 erstrecken sich zweckmäßigerweise in Achsrichtung vollständig durch den Planetenträger 11 hindurch.

Der Mitnehmer 10 mit dem Planetenträger 11 und der Mitnehmerscheibe 12 ist von einer Abdeckhülse 13 überdeckt.

## Patentansprüche (Patentansprüche für folgende(n) Vertragsstaat(en): AL, AT, BE, BG, CH, CY, CZ, DK, EE, ES, FI, FR, GB, GR, HR, HU, IE, IS, IT, LI, LT, LU, LV, MC, MK, MT, NL, NO, PL, PT, RO, RS, SE, SI, SK, SM, TR)

1. Freilaufeinrichtung in einer Startvorrichtung für Brennkraftmaschinen, mit einem Mitnehmer (10), der über ein Getriebe (6) mit einer Ankerwelle (3) sowie mit einer Abtriebswelle (4) verbunden ist, welche Träger eines Starterritzels (5) ist, wobei ein Abschnitt des Mitnehmers (10) einen Getriebeträger (11) des Getriebes (6) bildet, wobei der Getriebeträger (11) des Mitnehmers (10) und eine mit der Abtriebswelle (4) verbundene Mitnehmerscheibe (12) als separate Bauteile ausgeführt sind, die momentenübertragend gekoppelt sind, **dadurch gekennzeichnet, dass** der Getriebeträger (11) und die Mitnehmerscheibe (12) aus unterschiedlichen Materialen bestehen, wobei die Mitnehmerscheibe (12) aus einem hochfesten Material und der Getriebeträger (11) aus einem weniger hochfesten Material besteht.

2. Freilaufeinrichtung nach Anspruch 1, **dadurch gekennzeichnet, dass** der Getriebeträger (11) aus Sintermaterial gefertigt ist.

3. Freilaufeinrichtung nach Anspruch 1, **dadurch gekennzeichnet, dass** der Getriebeträger (11) aus Kunststoff gefertigt ist.

4. Freilaufeinrichtung nach Anspruch 1, **dadurch gekennzeichnet, dass** der Getriebeträger (11) aus Metall gefertigt ist.

5. Freilaufeinrichtung nach einem der Ansprüche 1 bis 4, **dadurch gekennzeichnet, dass** die Mitnehmerscheibe (12) aus Sinterstahl gefertigt ist.

6. Freilaufeinrichtung nach einem der Ansprüche 1 bis 5, **dadurch gekennzeichnet, dass** die Mitnehmerscheibe (12) als ein Strangpressteil ausgebildet ist.

7. Freilaufeinrichtung nach einem der Ansprüche 1 bis 6, **dadurch gekennzeichnet, dass** der Getriebeträger (11) und die Mitnehmerscheibe (12) drehfest verbunden sind.

8. Freilaufeinrichtung nach einem der Ansprüche 1 bis 7, **dadurch gekennzeichnet, dass** der Getriebeträger (11) und die Mitnehmerscheibe (12) durch Pressung miteinander verbunden sind.

9. Freilaufeinrichtung nach einem der Ansprüche 1 bis 7, **dadurch gekennzeichnet, dass** der Getriebeträger (11) und die Mitnehmerscheibe (12) durch Verzahnung miteinander verbunden sind.

10. Freilaufeinrichtung nach einem der Ansprüche 1 bis 9, **dadurch gekennzeichnet, dass** das Getriebe als ein Planetengetriebe (6) und der Getriebeträger als ein Planetenträger (11) ausgebildet sind.

11. Freilaufeinrichtung nach Anspruch 10, **dadurch gekennzeichnet, dass** der Planetenträger (11) Träger von Planetenrädern (8) ist, die über Achsbolzen (9) am Planetenträger (11) gehalten sind.

12. Freilaufeinrichtung nach Anspruch 11, **dadurch gekennzeichnet, dass** die Achsbolzen (9) in Bohrungen im Planetenträger (11) eingesetzt sind, wobei die Bohrungen den Planetenträger (11) durchdringen.

13. Startvorrichtung für Brennkraftmaschinen mit einer Freilaufeinrichtung nach einem der Ansprüche 1 bis 12.

## Patentansprüche (Patentansprüche für folgende(n) Vertragsstaat(en): DE)

1. Freilaufeinrichtung in einer Startvorrichtung für Brennkraftmaschinen, mit einem Mitnehmer (10), der über ein Getriebe (6) mit einer Ankerwelle (3) sowie mit einer Abtriebswelle (4) verbunden ist, welche Träger eines Starterritzels (5) ist, wobei ein Abschnitt des Mitnehmers (10) einen Getriebeträger (11) des Getriebes (6) bildet, wobei der Getriebeträger (11) des Mitnehmers (10) und eine mit der Abtriebswelle (4) verbundene Mitnehmerscheibe (12) als separate Bauteile ausgeführt sind, die momentenübertragend gekoppelt sind, wobei der Getriebeträger (11) und die Mitnehmerscheibe (12) aus unterschiedlichen Materialen bestehen, **dadurch gekennzeichnet, dass** die Mitnehmerscheibe (12) aus einem hochfesten Material und der Getriebeträger (11) aus einem weniger hochfesten Material besteht, wobei der Getriebeträger (11) aus Sintermaterial oder aus Metall gefertigt ist.

2. Freilaufeinrichtung nach Anspruch 1, **dadurch gekennzeichnet, dass** die Mitnehmerscheibe (12) aus Sinterstahl gefertigt ist.

3. Freilaufeinrichtung nach einem der Ansprüche 1 bis 2, **dadurch gekennzeichnet, dass** die Mitnehmerscheibe (12) als ein Strangpressteil ausgebildet ist.

4. Freilaufeinrichtung nach einem der Ansprüche 1 bis 3, **dadurch gekennzeichnet, dass** der Getriebeträger (11) und die Mitnehmerscheibe (12) drehfest verbunden sind.

5. Freilaufeinrichtung nach einem der Ansprüche 1 bis 4, **dadurch gekennzeichnet, dass** der Getriebeträger (11) und die Mitnehmerscheibe (12) durch Pressung miteinander verbunden sind.

6. Freilaufeinrichtung nach einem der Ansprüche 1 bis 5, **dadurch gekennzeichnet, dass** der Getriebeträger (11) und die Mitnehmerscheibe (12) durch Verzahnung miteinander verbunden sind.

7. Freilaufeinrichtung nach einem der Ansprüche 1 bis 6, **dadurch gekennzeichnet, dass** das Getriebe als ein Planetengetriebe (6) und der Getriebeträger als ein Planetenträger (11) ausgebildet sind.

8. Freilaufeinrichtung nach Anspruch 7, **dadurch gekennzeichnet, dass** der Planetenträger (11) Träger von Planetenrädern (8) ist, die über Achsbolzen (9) am Planetenträger (11) gehalten sind.

9. Freilaufeinrichtung nach Anspruch 8, **dadurch gekennzeichnet, dass** die Achsbolzen (9) in Bohrungen im Planetenträger (11) eingesetzt sind, wobei die Bohrungen den Planetenträger (11) durchdringen.

10. Startvorrichtung für Brennkraftmaschinen mit einer Freilaufeinrichtung nach einem der Ansprüche 1 bis 9.

## Claims (Claims for the following Contracting State(s): DE)

1. Overrunning clutch device in a starter device for internal combustion engines, having a carrier (10) which is connected via a transmission (6) to an armature shaft (3) and to an output shaft (4) which is a carrier of a starter pinion (5), wherein a portion of the carrier (10) forms a transmission carrier (11) of the transmission (6), wherein the transmission carrier (11) of the carrier (10) and a carrier plate (12) connected to the output shaft (4) are designed as separate components, which are coupled in a torque-transmitting manner, wherein the transmission carrier (11) and the carrier plate (12) consist of different materials, **characterized in that** the carrier plate (12) consists of a high-strength material and the transmission carrier (11) of a less high-strength material, wherein the transmission carrier (11) is formed from sintered material or from metal.

2. Overrunning clutch device according to claim 1, **characterized in that** the carrier plate (12) is formed from sintered steel.

3. Overrunning clutch device according to any one of claims 1 to 2, **characterized in that** the carrier plate (12) is formed as an extruded part.

4. Overrunning clutch device according to any one of claims 1 to 3, **characterized in that** the transmission carrier (11) and the carrier plate (12) are connected in a rotationally fixed manner.

5. Overrunning clutch device according to any one of claims 1 to 4, **characterized in that** the transmission carrier (11) and the carrier plate (12) are connected together by pressing.

6. Overrunning clutch device according to any one of claims 1 to 5, **characterized in that** the transmission carrier (11) and the carrier plate (12) are connected to one another by toothing.

7. Overrunning clutch device according to any one of claims 1 to 6, **characterized in that** the transmission is designed as a planetary transmission (6) and the transmission carrier is designed as a planet carrier (11).

8. Overrunning clutch according to claim 7, **characterized in that** the planet carrier (11) is a carrier of planet wheels (8) which are supported on the planet carrier (11) via axial bolts (9).

9. Overrunning clutch device according to claim 8, **characterized in that** the axial bolts (9) are inserted in bores in the planet carrier (11), wherein the bores are passing through the planet carrier (11).

10. Starter device for internal combustion engines with an overrunning clutch device according to any one of claims 1 to 9.

## Claims (Claims for the following Contracting State(s): AL, AT, BE, BG, CH, CY, CZ, DK, EE, ES, FI, FR, GB, GR, HR, HU, IE, IS, IT, LI, LT, LU, LV, MC, MK, MT, NL, NO, PL, PT, RO, RS, SE, SI, SK, SM, TR)

1. Overrunning clutch device in a starter device for internal combustion engines, having a carrier (10) which is connected via a transmission (6) to an armature shaft (3) and to an output shaft (4) which is a carrier of a starter pinion (5), wherein a portion of the carrier (10) forms a transmission carrier (11) of the transmission (6), wherein the transmission carrier (11) of the carrier (10) and a carrier plate (12) connected to the output shaft (4) are designed as separate components, which are coupled in a torque-transmitting manner, **characterized in that** the transmission carrier (11) and the carrier plate (12) consist of different materials, wherein the carrier plate (12) consists of a high-strength material and the transmission carrier (11) of a less high-strength material.

2. Overrunning clutch device according to claim 1, **characterized in that** the transmission carrier (11) is formed from sintered material.

3. Overrunning clutch device according to claim 1, **characterized in that** the transmission carrier (11) is formed from plastic.

4. Overrunning clutch device according to claim 1, **characterized in that** the transmission carrier (11) is formed from metal.

5. Overrunning clutch device according to any one of claims 1 to 4, **characterized in that** the carrier plate (12) is formed from sintered steel.

6. Overrunning clutch device according to any one of claims 1 to 5, **characterized in that** the carrier plate (12) is formed as an extruded part.

7. Overrunning clutch device according to any one of claims 1 to 6, **characterized in that** the transmission carrier (11) and the carrier plate (12) are connected in a rotationally fixed manner.

8. Overrunning clutch device according to any one of claims 1 to 7, **characterized in that** the transmission carrier (11) and the carrier plate (12) are connected together by pressing.

9. Overrunning clutch device according to any one of claims 1 to 7, **characterized in that** the transmission carrier (11) and the carrier plate (12) are connected to one another by toothing.

10. Overrunning clutch device according to any one of claims 1 to 9, **characterized in that** the transmission is designed as a planetary transmission (6) and the transmission carrier is designed as a planet carrier (11).

11. Overrunning clutch according to claim 10, **characterized in that** the planet carrier (11) is a carrier of planet wheels (8) which are supported on the planet carrier (11) via axial bolts (9).

12. Overrunning clutch device according to claim 11, **characterized in that** the axial bolts (9) are inserted in bores in the planet carrier (11), wherein the bores are passing through the planet carrier (11).

13. Starter device for internal combustion engines with an overrunning clutch device according to any one of claims 1 to 12.

## Revendications (Revendications pour l'(les) Etat(s) contractant(s) suivant(s): DE)

1. Dispositif de roue libre dans un dispositif de démarrage pour moteurs à combustion interne, comportant un organe d'entraînement (10) relié, par l'intermédiaire d'un engrenage (6), à un arbre d'induit (3) ainsi qu'à un arbre entraîné (4) qui sert de support à un pignon de démarreur (5), dans lequel une partie de l'organe d'entraînement (10) forme un support d'engrenage (11) de l'engrenage (6), dans lequel le support d'engrenage (11) de l'organe d'entraînement (10) et un disque d'organe d'entraînement (12) assemblé à l'arbre entraîné (4) sont réalisés sous forme de composants séparés qui sont couplés de manière à transmettre un couple, dans laquelle le support d'engrenage (11) et le disque d'organe d'entraînement (12) sont constitués de matériaux différents, **caractérisé en ce que** le disque d'organe d'entraînement (12) est constitué d'un matériau à haute résistance et le support d'engrenage (11) est constitué d'un matériau à résistance moins élevée, dans laquelle le support d'engrenage (11) est fabriqué à partir d'un matériau fritté ou de métal.

2. Dispositif de roue libre selon la revendication 1, **caractérisé en ce que** le disque d'organe d'entraînement (12) est fabriqué à partir d'un acier fritté.

3. Dispositif de roue libre selon l'une des revendications 1 à 2, **caractérisé en ce que** le disque d'organe d'entraînement (12) est réalisé sous la forme d'une pièce extrudée.

4. Dispositif de roue libre selon l'une des revendications 1 à 3, **caractérisé en ce que** le support d'engrenage (11) et le disque d'organe d'entraînement (12) sont assemblés de manière bloquée en rotation.

5. Dispositif de roue libre selon l'une des revendications 1 à 4, **caractérisé en ce que** le support d'engrenage (11) et le disque d'organe d'entraînement (12) sont reliés l'un à l'autre par pression.

6. Dispositif de roue libre selon l'une des revendications 1 à 5, **caractérisé en ce que** le support d'engrenage (11) et le disque d'organe d'entraînement (12) sont reliés l'un à l'autre par une denture.

7. Dispositif de roue libre selon l'une des revendications 1 à 6, **caractérisé en ce que** l'engrenage est réalisé sous la forme d'un engrenage planétaire (6) et le support d'engrenage est réalisé sous la forme d'un support d'engrenage planétaire (11).

8. Dispositif de roue libre selon la revendication 7, **caractérisé en ce que** le support d'engrenage planétaire (11) est un support de roues planétaires (8) qui sont maintenues sur le support d'engrenage planétaire (11) par l'intermédiaire d'axes de liaison pivot (9).

9. Dispositif de roue libre selon la revendication 8, **caractérisé en ce que** les axes de liaison pivot (9) sont insérés dans des alésages dans le support d'engrenage planétaire (11), dans lequel les alésages traversent le support d'engrenage planétaire (11).

10. Dispositif de démarrage pour moteurs à combustion interne comportant un dispositif de roue libre selon l'une des revendications 1 à 9.

## Revendications (Revendications pour l'(les) Etat(s) contractant(s) suivant(s): AL, AT, BE, BG, CH, CY, CZ, DK, EE, ES, FI, FR, GB, GR, HR, HU, IE, IS, IT, LI, LT, LU, LV, MC, MK, MT, NL, NO, PL, PT, RO, RS, SE, SI, SK, SM, TR)

1. Dispositif de roue libre dans un dispositif de démarrage pour moteurs à combustion interne, comportant un organe d'entraînement (10) relié, par l'intermédiaire d'un engrenage (6), à un arbre d'induit (3) ainsi qu'à un arbre entraîné (4) qui sert de support à un pignon de démarreur (5), dans lequel une partie de l'organe d'entraînement (10) forme un support d'engrenage (11) de l'engrenage (6), dans lequel le support d'engrenage (11) de l'organe d'entraînement (10) et un disque d'organe d'entraînement (12) assemblé à l'arbre entraîné (4) sont réalisés sous forme de composants séparés qui sont couplés de manière à transmettre un couple, **caractérisé en ce que** le support d'engrenage (11) et le disque d'organe d'entraînement (12) sont constitués de matériaux différents, dans lequel le disque d'organe d'entraînement (12) est constitué d'un matériau à haute résistance et le support d'engrenage (11) est constitué d'un matériau à résistance moins élevée.

2. Dispositif de roue libre selon la revendication 1, **caractérisé en ce que** le support d'engrenage (11) est fabriqué à partir d'un matériau fritté.

3. Dispositif de roue libre selon la revendication 1, **caractérisé en ce que** le support d'engrenage (11) est fabriqué à partir d'une matière plastique.

4. Dispositif de roue libre selon la revendication 1, **caractérisé en ce que** le support d'engrenage (11) est fabriqué à partir d'un métal.

5. Dispositif de roue libre selon l'une des revendications 1 à 4, **caractérisé en ce que** le disque d'organe d'entraînement (12) est fabriqué à partir d'un acier fritté.

6. Dispositif de roue libre selon l'une des revendications 1 à 5, **caractérisé en ce que** le disque d'organe d'entraînement (12) est réalisé sous la forme d'une pièce extrudée.

7. Dispositif de roue libre selon l'une des revendications 1 à 6, **caractérisé en ce que** le support d'engrenage (11) et le disque d'organe d'entraînement (12) sont assemblés de manière bloquée en rotation.

8. Dispositif de roue libre selon l'une des revendications 1 à 7, **caractérisé en ce que** le support d'engrenage (11) et le disque d'organe d'entraînement (12) sont reliés l'un à l'autre par pression.

9. Dispositif de roue libre selon l'une des revendications 1 à 7, **caractérisé en ce que** le support d'engrenage (11) et le disque d'organe d'entraînement (12) sont reliés l'un à l'autre par une denture.

10. Dispositif de roue libre selon l'une des revendications 1 à 9, **caractérisé en ce que** l'engrenage est réalisé sous la forme d'un engrenage planétaire (6) et le support d'engrenage est réalisé sous la forme d'un support d'engrenage planétaire (11).

11. Dispositif de roue libre selon la revendication 10, **caractérisé en ce que** le support d'engrenage planétaire (11) est un support de roues planétaires (8) qui sont maintenues sur le support d'engrenage planétaire (11) par l'intermédiaire d'axes de liaison pivot (9).

12. Dispositif de roue libre selon la revendication 11, **caractérisé en ce que** les axes de liaison pivot (9) sont insérés dans des alésages dans le support d'engrenage planétaire (11), dans lequel les alésages traversent le support d'engrenage planétaire (11).

13. Dispositif de démarrage pour moteurs à combustion interne comportant un dispositif de roue libre selon l'une des revendications 1 à 12.
